# FASCICULE DE BREVET EUROPEEN

(11) **EP 0 536 024 B1**
(45) Date de publication et mention de la délivrance du brevet: **26.03.1997**
(21) Numéro de dépôt: 92402622.2
(22) Date de dépôt: 24.09.1992
(51) Int. Cl.: G09F 15/00, G09F 7/22

(54) **Panneau d'affichage à piètement tubulaire repliable et à cadre support pendulaire**
Zusammenklappbare Anzeigetafel mit röhrenförmigem Gestell und pendelndem Behälter
Collapsible display pannel having tubular frame and pivoting holding box

(30) Priorité: 02.10.1991 FR 9112116
(43) Date de publication de la demande: 07.04.1993
(73) Titulaire: Barlet, Marcel, F-51130 Chaintrix Bierges (FR)
(72) Inventeur: Barlet, Marcel, F-51130 Chaintrix Bierges (FR)
(74) Mandataire: Keib, Gérard

(56) Documents cités:
- EP-A- 0 105 455
- DE-U- 8 810 230
- DE-U- 9 013 665

## Description

L'invention concerne un panneau d'affichage à piétement repliable, le piétement portant un cadre support destiné à recevoir une affiche, notamment une affiche de publicité. De tels panneaux sont couramment utilisés à l'intérieur ou à l'extérieur des surfaces commerciales pour exposer des affiches.

On connaît déjà des panneaux d'affichage ayant un piétement tubulaire constitué d'une paire de demi-cadres formés chacun par un tube coudé ayant une branche inférieure et une branche supérieure. Les demi-cadres sont assemblés en rotation par leur branche supérieure respective en prolongement axial l'une de l'autre pour pouvoir prendre au moins deux positions. Dans une première position, dite position repliée, les branches inférieures des demi-cadres se juxtaposent. Dans une seconde position, dite position déployée, les branches inférieures des demi-cadres sont écartées l'une de l'autre par une rotation d'un demi-cadre par rapport à l'autre, les demi-cadres définissant ainsi un polygone de sustentation reposant au sol par les branches inférieures des demi-cadres. le piétement supporte un cadre support relié aux branches supérieures des demi-cadres.

Le document DE 90 13665 décrit un tel panneau d'affichage dans lequel le cadre support est fixé par des crochets au piétement.

On connaît également par EP 105 455 un cadre support constitué d'un cadre fourreau et d'un cadre tiroir pouvant coulisser l'un dans l'autre. Généralement, les faces opposées du cadre fourreau sont recouvertes d'un film plastique transparent pour protéger l'affiche qui est mise en place dans le cadre tiroir. Le cadre tiroir peut lui-même être recouvert d'un film plastique de protection.

L'objectif de l'invention est de proposer un panneau d'affichage à piètement tubulaire démontable, facilement entreposable, d'un coût de fabrication réduit et dans lequel le cadre support peut se mouvoir librement à l'intérieur du polygone de sustentation par déplacement angulaire uniquement.

Selon l'invention les branches supérieures des demi-cadres sont réunies par un tube de raccordement en prolongement axial avec celles-ci, une partie de la longueur de ce tube étant rigidement fixée à une première branche supérieure d'un demi-cadre, l'autre partie saillante du tube formant une portée de rotation pour la seconde branche supérieure de l'autre demi-cadre, les faces frontales desdites branches supérieures étant maintenues à distance l'une de l'autre par un organe d'accouplement verrouillant le déplacement axial de la seconde branche supérieure par rapport au tube de raccordement tout en autorisant sa rotation autour de celui-ci, le cadre support étant suspendu au piètement par au moins une patte soudée à un fourreau enveloppant la zone de jonction des branches supérieures des demi-cadres, ledit fourreau comportant un moyen d'immobilisation axiale du cadre support par rapport au piètement tout en autorisant son déplacement angulaire par rapport audit piètement. Comme décrit par la suite, les demi-cadres peuvent être assemblés et désassemblés par simple encliquetage d'un ergot de verrouillage venant se loger dans un orifice aménagé dans une branche supérieure d'un des demi-cadres . Le moyen d'immobilisation axiale du cadre support est avantageusement constitué par une vis traversant le fourreau et venant se loger dans un couloir annulaire défini par le jeu existant entre les faces frontales des branches supérieures des demi-cadres.

D'autres caractéristiques et avantages de l'invention apparaîtront encore mieux à la lecture de la description qui suit faite en référence aux figures.

La figure 1 est une vue en perspective du panneau d'affichage, le piètement étant dans une position repliée.

La figure 2 est une vue en perspective du panneau d'affichage, le piètement étant dans une position déployée.

La figure 3 est une vue en coupe longitudinale de la partie supérieure du panneau d'affichage.

La figure 4 est une vue en coupe transversale de la partie supérieure du panneau d'affichage selon la coupe IV-IV de la figure 3.

La figure 5 est une vue en perspective du cadre support.

Sur les figures, les mêmes références numériques désignent des éléments identiques.

Le panneau d'affichage selon l'invention est principalement constitué d'un piètement tubulaire démontable 10 et d'un cadre support 40. Sur les figures 1 et 2, le piètement est présenté respectivement en position repliée, pour son rangement ou son stockage, et en position déployée d'utilisation. Il est constitué d'une paire de demi-cadres tubulaires 20,30 comportant chacun une branche inférieure 26,36 et une branche supérieure 25,35 coudées à 90°. Les deux demi-cadres sont reliés entre eux par un tube de raccordement 50 logé à l'intérieur des branches supérieures 25,35. Les branches supérieures 25, 35 sont maintenues par ce tube en prolongement axial l'une de l'autre pour pouvoir tourner l'une par rapport à l'autre dans des sens alternés. En position repliée du piètement, les branches inférieures 26,36 des demi-cadres, parallèles entre elles, se juxtaposent. Dans cette position, le piètement est relativement peu encombrant et donc facilement entreposable. Dans la position déployée du piètement, les branches inférieures 26, 36 sont écartées l'une de l'autre de sorte que le piètement forme un polygone de sustentation reposant au sol par les branches 26, 36. La zone de jonction des demi-cadres (non visible sur la figure 2) est enveloppée par un fourreau 60 relié par soudage à une patte 80 fixée au cadre support 40, celui-ci étant pendulaire.

Les branches inférieures 26,36 sont prévues de longueur plus importante que les branches supérieures 25,35, de préférence deux fois plus longues, chaque demi-cadre étant alors asymétrique, ce qui permet une bonne stabilité au sol du piètement en position déployée. Cette stabilité est encore accrue par des embouts en matière plastique placés aux extrémités libres des branches 26,36.

Comme on le voit sur la figure 3, le tube de raccordement 50 a une partie de sa longueur rigidement fixée en 35, par soudage ou analogue, à la branche 35. L'autre partie du tube 50 faisant saillie forme une portée de rotation pour la branche 25. Les faces frontales des branches 25,35 sont maintenues à distance l'une de l'autre pour former un couloir annulaire 62. Pour maintenir constant l'écartement entre les faces frontales des branches 25 et 35 et pour empêcher que le tube 50 ne se déboîte de la branche 25, un ergot de verrouillage 75 traverse le tube 50 pour venir se loger, par simple encliquetage, dans un orifice en forme de lumière curviligne 76 ménagé dans la branche 25. L'ergot 75 verrouille ainsi le déplacement axial de la branche 25 mais autorise sa rotation autour du tube 50. Cet ergot 75 est porté par un ressort à lame 70 logé à l'intérieur du tube 50 de manière que l'ergot soit rétractable par simple pression pour désassembler les demi-cadres. Sur la figure 4, on voit que l'orifice 76 est de forme oblongue, de manière à permettre la rotation de la branche 25 autour du tube 50 entre deux positions A et B correspondant aux positions repliée et déployée du piètement.

Le fourreau 60 est muni d'une vis 61 qui le traverse et vient se loger dans le couloir annulaire 62 pour verrouiller le déplacement axial du fourreau, et donc du cadre support tout en permettant sa libre rotation autour des branches supérieures 25,35. La dimension axiale du fourreau est telle qu'il ne recouvre pas l'ergot 75 de manière à ce que celui-ci soit accessible.

Le cadre support 40, solidaire du fourreau 60 par une ou plusieurs pattes 80, est représenté plus en détail sur la figure 5. Il comporte un cadre fourreau 41 et un cadre tiroir 42. Le cadre fourreau 41 est constitué d'une part de trois profilés 43 de section en U assemblés entre eux, et d'autre part de deux profilés plats 44 parallèles entre eux. L'ouverture du U des profilés est dirigée vers l'intérieur du cadre fourreau. Les profilés plats sont raccordés par leurs extrémités à deux profilés en U latéraux pour définir une ouverture 45 par laquelle s'engage le cadre tiroir 42. Le cadre tiroir 42 est, quant à lui, constitué de quatre cornières 46 en L assemblées deux à deux, deux cornières latérales du cadre tiroir glissant à l'intérieur de deux profilés latéraux du cadre fourreau (à l'intérieur du U). Un profilé plat du cadre fourreau est muni d'une boutonnière 47 à encoche dans laquelle vient se verouiller une vis 48 portée par une patte 49 soudée sur une aile d'une cornière du cadre tiroir. De préférence, le verrouillage se fait par la prise en étau de la zone de l'encoche entre la tête de la vis 48 et la patte 49.

Une affiche, portée par les bords horizontaux des cornières en L du cadre tiroir, peut ainsi être mise en place dans dans le cadre fourreau afin d'être présentée.

Bien entendu, l'invention n'est pas limitée au mode de réalisation ci-dessus décrit, et on pourra prévoir d'autres variantes sans pour cela sortir du cadre de l'invention.

## Revendications

1. Un panneau d'affichage constitué d'un piétement (10) repliable formé d'une paire de demi-cadres tubulaires (20,30) ayant chacun une branche supérieure (25, 35) et une branche inférieure (26, 36), les demi-cadres étant assemblés en rotation par leur branche supérieure respective en prolongement l'une de l'autre pour pouvoir prendre au moins deux positions, l'une repliée dans laquelle les branches inférieures des demi-cadres se juxtaposent l'autre déployée, dans laquelle les branches inférieures des demi-cadres sont écartées l'une de l'autre pour reposer au sol, les demi-cadres définissant ainsi un polygone de sustentation, ce piétement supportant un cadre support (40) destiné à recevoir une affiche, le cadre support étant formé d'un cadre fourreau (41) et d'un cadre tiroir (42) coulissant l'un dans l'autre, les branches supérieures (25, 35) des demi-cadres étant réunies par un tube de raccordement (50) en prolongement axial avec celles-ci, une partie de la longueur de ce tube étant rigidement fixée à une première branche supérieure (35) d'un demi-cadre, l'autre partie saillante du tube formant une portée de rotation pour la seconde branche supérieure (25) de l'autre demi-cadre, les faces frontales desdites branches supérieures formant un couloir annulaire (62) entre elles, l'écartement entre lesdites faces frontales étant maintenu constant par un organe d'accouplement (70, 75) verrouillant le déplacement axial de la seconde branche supérieure (25) par rapport au tube de raccordement (50) tout en autorisant sa rotation autour de celui-ci, caractérisé en ce que le cadre support (40) est suspendu au piétement par au moins une patte (80) soudée à un fourreau (60) enveloppant la zone de jonction des branches supérieures des demi-cadres, ledit fourreau comportant un moyen (61,62) d'immobilisation axiale du cadre support par rapport au piètement tout en autorisant son déplacement angulaire par rapport audit piètement.

2. Le panneau d'affichage selon la revendication 1, dans lequel le tube de raccordement (50) est logé à l'intérieur des branches supérieures (25,35) des demi-cadres.

3. Le panneau d'affichage selon la revendication 2, dans lequel, l'organe d'accouplement est constitué d'un ressort (70) logé à l'intérieur du tube de raccordement (50), et d'un ergot (75) escamotable fixé au ressort et traversant le tube de raccordement pour venir se loger par simple encliquetage dans un orifice (76) ménagé dans la seconde branche supérieure (25) du demi-cadre.

4. Le panneau d'affichage selon la revendication 3, dans lequel l'orifice (76) ménagé dans la seconde branche supérieure du demi-cadre est une lumière de forme curviligne.

5. Le panneau d'affichage selon la revendication 2, dans lequel le moyen d'immobilisation axiale est constitué par une vis (61) traversant le fourreau (60) et venant se loger dans un couloir annulaire (62) défini par les faces frontales des branches supérieures (25,35) des demi-cadres.

6. Le panneau d'affichage selon la revendication 1, dans lequel le cadre fourreau (41) est constitué d'une part, de trois profilés (43) de section en U assemblés entre eux, l'ouverture du U étant dirigée vers l'intérieur du cadre, et d'autre part, de deux profilés plats (44), parallèles entre eux et ayant leurs extrémités raccordées aux profilés en U pour définir une ouverture (45) pour le passage du cadre tiroir (42), celui-ci étant lui-même constitué de quatre cornières (46) en L assemblées deux à deux, un des profilés plats du cadre fourreau étant pourvu d'une boutonnière (47) dans laquelle vient se verrouiller une vis (48) portée par une patte (49) soudée sur l'aile d'une cornière du cadre tiroir.

7. Le panneau d'affichage selon l'une quelconque des revendications précédentes, dans lequel les branches supérieures (25,35) des demi-cadres sont plus courtes que les branches inférieures (26,36) des demi-cadres.

## Patentansprüche

1. Anzeigetafel aus einem zusammenlegbaren Gestell (10), das aus einem Paar rohrförmiger Halbrahmen (20, 30) gebildet ist, von denen jeder einen oberen Schenkel (25, 35) und einen unteren Schenkel (26, 36) aufweist, wobei die Halbrahmen in Verlängerung zueinander um ihren jeweiligen oberen Schenkel derart drehbar zusammengesetzt sind, daß sie wenigstens zwei Positionen einnehmen können, die eine zusammengelegt, in welcher die unteren Schenkel der Halbrahmen nebeneinander liegen, die andere ausgestellt, in welcher die unteren Schenkel der Halbrahmen gespreizt sind, um auf dem Boden zu stehen, wobei die Halbrahmen in dieser Weise ein Stützvieleck definieren, wobei das Gestell einen Tragrahmen (40) trägt, der zur Aufnahme eines Anzeigeelements bestimmt ist, wobei der Tragrahmen einen Aufnahmerahmen (41) und einen Einschubrahmen (42), die ineinanderschiebbar sind, bilden, wobei die oberen Schenkel (25, 35) der Halbrahmen durch ein mit diesen in axialer Verlängerung liegendes Verbindungsrohr (50) verbunden sind, wobei ein Teil der Länge des Rohres an einem ersten oberen Schenkel (35) eines Halbrahmens starr befestigt ist und der andere freistehende Teil des Rohres ein Drehlager für den zweiten oberen Schenkel (25) des anderen Halbrahmens bildet, wobei die Vorderflächen der oberen Schenkel einen ringförmigen Gang (62) zwischen sich bilden, wobei der Abstand zwischen den Vorderflächen durch ein Kupplungsorgan (70, 75) konstant gehalten wird, das die axiale Verschiebung des zweiten oberen Schenkels (25) gegenüber dem Verbindungsrohr (50) unter Gestattung seiner Drehung um dasselbe blockiert, dadurch gekennzeichnet, daß der Tragrahmen (40) an dem Gestell mit wenigstens einem Halteteil (80) aufgehängt ist, das an eine die Verbindungszone der oberen Schenkel der Halbrahmen umschließende Hülse (60) geschweißt ist, wobei die Hülse ein Mittel (61, 62) zur axialen Festsetzung des Tragrahmens in bezug zum Gestell unter Gestattung seiner Winkelverschiebung in bezug zum Gestell aufweist.

2. Anzeigetafel nach Anspruch 1, in welcher das Verbindungsrohr (50) im Inneren des oberen Schenkels (25, 35) der Halbrahmen gelagert ist.

3. Anzeigetafel nach Anspruch 2, in welcher das Kupplungsorgan gebildet ist aus einer Feder (70), die im Inneren des Verbindungsrohres (50) gelagert ist, und aus einem Vorsprung (75), der mit der Feder einziehbar verbunden ist und das Verbindungsrohr durchdringt, um sich durch einfache Einrastung in eine Öffnung (76) zur Anlage zu bringen, welche in dem zweiten oberen Schenkel (25) des Halbrahmens ausgespart ist.

4. Anzeigetafel nach Anspruch 3, in welcher die in dem zweiten oberen Schenkel des Halbrahmens ausgesparte öffnung (76) ein kurvenlinienförmiges Langloch ist.

5. Anzeigetafel nach Anspruch 2, in welcher das axiale Festsetzungsmittel aus einer Schraube (61) gebildet ist, die die Hülse (60) durchdringt und in einem kreisförmigen Durchgang zur Anlage kommt, der durch die Vorderflächen der oberen Schenkel (25, 35) der Halbrahmen begrenzt ist.

6. Anzeigetafel nach Anspruch 1, in welcher der Aufnahmerahmen (41) gebildet ist einerseits aus drei miteinander verbundenen Profilen (43) mit U-Querschnitt, wobei die Öffnung des U zum Inneren des Rahmens hin gerichtet ist, und andererseits aus zwei Profilplatten (44), die parallel zueinander liegen und mit ihren Enden mit den U-Profilen so verbunden sind, daß sie eine Öffnung (45) für den Durchgang des Einschubrahmens (42) begrenzen, wobei dieser selbst aus vier L-förmigen Winkelprofilen (46) gebildet ist, die paarweise zusammengesetzt sind, wobei eine der Profilplatten des Aufnahmerahmens mit einer länglichen Aussparung (47) versehen ist, in welcher eine Schraube (48) zur Verriegelung kommt, die von einem Halteteil (49) getragen wird, welches auf einen Flügel eines Winkelprofils des Einschubrahmens geschweißt ist.

7. Anzeigetafel nach einem der vorstehenden Ansprüche, in welcher die oberen Schenkel (25, 35) der Halbrahmen viel kürzer als die unteren Schenkel (26, 36) der Halbrahmen sind.

## Claims

1. A display panel comprising a folding support (10) formed by a pair of tubular frame halves (20, 30) each having a top limb (25, 35) and a bottom limb (26, 36), the frame halves being assembled rotationally by their respective top limb in extension of one another so as to occupy at least two positions, a folded position in which the bottom limbs of the frame halves are juxtaposed and an extended position in which the bottom limbs of the frame halves are moved apart to rest on the ground, the frame halves thus defining a support polygon, said support (10) supporting a support frame (40) adapted to receive a notice, the support frame being formed by a casing (41) and a drawer (42) sliding in one another, the top limbs (25, 35) of the frame halves being connected by a connecting tube (50) in axial extension of the frame halves, part of the length of said tube being rigidly secured to a first top limb (35) of a frame half, the other projecting part of the tube forming a rotary bearing for the second top limb (25) of the other frame half, the front surfaces of said top limbs forming an annular passage (62) between them, the spacing between the said front surfaces being kept constant by a coupling member (70, 75) which blocks the axial movement of the second top limb (25) with respect to the connecting tube (50) while allowing its rotation about the latter, characterised in that the support frame (40) is suspended from the support (10) by at least one lug (80) welded to a bush (60) enclosing the junction zone of the top limbs of the frame halves, the said bush comprising a means (61, 62) for axially locking the support frame with respect to the support (10) while allowing its angular movement with respect to said support (10).

2. The display panel according to claim 1, wherein the connecting tube (50) is housed inside the top limbs (25, 35) of the frame halves.

3. The display panel according to claim 2, wherein the coupling member comprises a spring (70) housed inside the connecting tube (50), and a retractable lug (75) fixed to the spring and extending through the connecting tube for engagement simply by clicking in an aperture (76) formed in the second top limb (25) of the frame half.

4. The display panel according to claim 3, wherein the aperture (76) formed in the second top limb of the frame half is a curvilinear slot.

5. The display panel according to claim 2, wherein the axial locking means comprises a screw (61) extending through the bush (60) and engaging in an annular passage (62) defined by the front surfaces of the top limbs (25, 35) of the frame halves.

6. The display panel according to claim 1, wherein the casing (41) comprises, firstly, three interconnected U-section profiles (43), the opening of the U facing the interior of the casing, and, secondly, two flat profiles (44) which are parallel to one another and have their ends connected to the U-profiles to define an opening (45) for the passage of the drawer (42), the latter in turn comprising four L-shaped angle members (46) connected in pairs, one of the flat profiles of the casing being provided with a slot (47) into which locks a screw (48) carried by a lug (49) welded to the flange of an angle member of the drawer.

7. The display panel according to any one of the preceding claims, wherein the top limbs (25, 35) of the frame halves are shorter than the bottom limbs (26, 36) of the frame halves.
